# EUROPÄISCHE PATENTANMELDUNG

(11) **EP 1 978 166 A2**
(43) Veröffentlichungstag der Anmeldung: **08.10.2008**
(21) Anmeldenummer: 08102718.7
(22) Anmeldetag: 18.03.2008
(51) Int. Cl.: E03C 1/04

(54) **Wasserarmatur**

(30) Priorität: 02.04.2007 DE 202007004831 U
(71) Anmelder: Reich KG, Regel- und Sicherheitstechnik, 35713 Eschenburg-Wissenbach (DE)
(72) Erfinder: Schaab, Armin, 35713, Eschenburg (DE)
(74) Vertreter: Hofstetter, Alfons J.

(57) **Zusammenfassung**

Die vorliegende Erfindung betrifft eine Wasserarmatur mit einem Innengehäuse (14), wobei das Innengehäuse (14) lösbar an einem Montagesockel (16) befestigbar ist und der Montagesockel (16) in einer Aussparung einer entsprechenden Montageoberfläche angeordnet ist. Der Montagesockel (16) weist dabei mindestens ein erstes elektrisches Kontaktelement (48) und das Innengehäuse (14) mindestens ein zweites elektrisches Kontaktelement (50) auf, wobei das erste und zweite Kontaktelement (48, 50) derart positioniert sind, dass die Kontaktelemente (48, 50) in einer ersten Position mit nicht am Montagesockel (16) befestigten Innengehäuse (14) voneinander getrennt sind und in einer zweiten Position mit am Montagesockel (16) befestigten Innengehäuse (14) sich kontaktieren.

## Beschreibung

Die vorliegende Erfindung betrifft eine Wasserarmatur mit einem Innengehäuse, wobei das Innengehäuse lösbar an einem Montagesockel befestigbar ist und der Montagesockel in einer Aussparung einer entsprechenden Montageoberfläche angeordnet ist.

Lösbar an Montagesockeln anbringbare Wasserarmaturen beziehungsweise Innengehäuse von Wasserarmaturen sind zum Beispiel aus der DE 40 30 765 A1 und der DE 696 29 915 T2 bekannt. So beschreibt die DE 40 30 765 A1 eine Armatur, insbesondere für Wohnmobile oder Yachten, an die bei ihrer Anbringung an der Oberseite einer Montageplatte im Bereich eines darin vorgesehenen Durchbruchs eine oder mehrere von der Unterseite der Montageplatte herangeführte Wasserleitungen und gegebenenfalls noch zusätzlich elektrische Leitungen anschließbar sind, wobei die Armatur mit Rastmitteln versehen ist, mittels derer sie an der Montageplatte befestigbar ist. Zudem kann die Armatur an einem durch den Durchbruch in der Montageplatte steckbaren Zulaufansatz verbunden sein, wobei in diesem Fall die Rastmittel an der Außenseite des Zulaufansatzes vorgesehen sind. Aus der DE 696 29 915 T2 ist eine Vorrichtung zur Befestigung von Wasserhähnen an Sanitärartikeln bekannt. Dabei umfasst die Befestigungsvorrichtung einen Passkörper, der an dem Sanitärartikel befestigt ist, wobei der Passkörper so ausgebildet ist, dass er in einer hohlen Wasserhahnbaugruppe angeordnet und lösbar befestigt werden kann. Dabei weist der Passkörper eine kreisförmige Nut auf, in die ein Befestigungsstift eingreift um den Passkörper mit der Wasserhahnbaugruppe lösbar zu verbinden. Nachteilig an den bekannten Armaturen ist jedoch, dass diese keine einfache und schnelle Montage oder keinen einfachen und schnellen Austausch von Wasserarmaturen mit damit verbundenen elektrischen Verbrauchern ermöglichen, da hierbei die benötigten elektrischen Verbindungsleitungen jeweils separat und zeitaufwändig verlegt oder ausgetauscht werden müssen.

Es ist daher Aufgabe der vorliegenden Erfindung, eine gattungsgemäße Wasserarmatur bereitzustellen, die eine einfache und schnelle Montage oder einen einfachen und schnellen Austausch von Wasserarmaturen mit damit verbundenen elektrischen Verbrauchern gewährleistet.

Zur Lösung dieser Aufgabe dient eine Wasserarmatur mit den Merkmalen des Patentanspruchs 1.

Vorteilhafte Ausgestaltungen der erfindungsgemäßen Befestigungsvorrichtung sind in den Unteransprüchen beschrieben.

Eine erfindungsgemäße Wasserarmatur weist ein Innengehäuse auf welches lösbar an einem Montagesockel befestigbar ist, wobei der Montagesockel in einer Aussparung einer entsprechenden Montageoberfläche angeordnet ist. Der Montagesockel weist zudem mindestens ein erstes elektrisches Kontaktelement auf, welches mit einer Stromquelle elektrisch leitend verbunden sein kann. Das Innengehäuse weist ebenfalls mindestens ein zweites elektrisches Kontaktelement auf, welches beispielhaft mit einem elektrischen Schalter elektrisch leitend verbunden ist, wobei das erste und zweite Kontaktelement derart positioniert sind, dass die Kontaktelemente in einer ersten Position mit nicht am Montagesockel befestigtem Innengehäuse voneinander getrennt sind und in einer zweiten Position mit am Montagesockel befestigtem Innengehäuse sich kontaktieren. Durch die erfindungsgemäße Ausgestaltung der elektrischen Verbindung zwischen dem Montagesockel und dem Innengehäuse der Wasserarmatur über voneinander getrennte erste und zweite elektrische Kontaktelemente ist eine einfache und schnelle Montage oder auch ein einfacher und schneller Austausch von Wasserarmaturen mit damit verbundenen elektrischen Verbrauchern gewährleistet. Insbesondere entfällt eine zeitaufwändige Montage oder auch Demontage elektrischer Verbindungsleitungen bei einer entsprechenden Installation oder einem entsprechenden Austausch der Wasserarmatur. Insbesondere bei Wasserarmaturen, die einer Frostgefährdung unterliegen, wie zum Beispiel bei Wasserarmaturen in Wohnwägen oder Caravans ergibt sich vorteilhafterweise die Möglichkeit, die gesamte Wasserarmatur zum Beispiel im Winter von dem Montagesockel schnell und einfach zu lösen. Da derartige Wasserarmaturen oftmals mit einer in einem Wasserreservoir des Wohnwagens oder Caravans angeordneten Tauchpumpe über den entsprechenden elektrischen Schalter elektrisch leitend verbunden sind, ergibt sich durch die Erfindung die Möglichkeit einer äußerst einfachen Demontage der gefährdeten Wasserarmatur. Zudem ist es möglich, durch die Vormontage der Montagesockel und der entsprechenden elektrischen Verbraucher außerhalb der Wasserarmatur den Arbeitsschritt der Endmontage der Wasserarmatur relativ schnell durchführen zu können. Der Begriff Innengehäuse der Wasserarmatur umfasst natürlich nicht nur Wasserarmaturen, die aus einem Innengehäuse und einem separat dazu ausgebildeten Außengehäuse ausgebildet sind. Vielmehr werden hiervon auch Wasserarmaturen umfasst, deren Innengehäuse einstückig mit dem Außengehäuse hergestellt ist. Gemäß einer weiteren Ausführungsform der Erfindung ist der elektrische Schalter ein in der Wasserarmatur angeordneter Mikroschalter.

In weiteren vorteilhaften Ausgestaltungen der Erfindung ist in dem Montagesockel und dem Innengehäuse mindestens ein Paar eines zugeordneten ersten und zweiten Kontaktelements zur Ausbildung einer elektrischen Verbindung des elektrischen Schalters zu einem oder aus mehreren außerhalb der Wasserarmatur angeordneten elektrischen Verbrauchern ausgebildet. Es ist aber auch möglich, dass alternativ oder zusätzlich hierzu in dem Montagesockel und dem Innengehäuse mindestens ein weiteres Paar eines zugeordneten ersten und zweiten Kontaktelements zur Ausbildung von mindestens einer Masseleitung von mindestens einem in oder an der Wasserarmatur angeordneten elektrischen Verbraucher ausgebildet ist. Erfindungsgemäß ist es daher möglich, eine Vielzahl von elektrischen Verbindungen zwischen dem Montagesockel und dem Innengehäuse der Wasserarmatur herzustellen. Die Anzahl an Ausgestaltungen der elektrischen Verbindung richtet sich dabei nach der Anordnung und Art der elektrischen Verbraucher. Bei den elektrischen Verbrauchern kann es sich dabei um eine Pumpe, eine in einem Wasserreservoir angeordnete Tauchpumpe, eine Druckpumpe, eine in oder an der Wasserarmatur angeordnete Beleuchtungsvorrichtung oder auch eine in oder an der Wasserarmatur oder in einem flüssigkeitsleitend damit verbundenen Wasserreservoir angeordnete UV-Desinfektionsleuchte handeln. Bei der über den oder die elektrischen Schalter verbundenen Stromquelle kann es sich um eine Stromquelle eines Wohnwagens, Caravans, Motorcaravans oder eines Bootes handeln.

In einer weiteren vorteilhaften Ausgestaltung der Erfindung ist das erste und/oder zweite Kontaktelement klammerartig ausgebildet. Eine derartige Ausgestaltung erlaubt eine sichere Befestigung der Kontaktelemente an entsprechenden Vorsprüngen oder Stegen des Innengehäuses oder des Montagesockels. Üblicherweise bestehen die Kontaktelemente aus Kupfer, einer Kupferlegierung oder anderen Metallen und Metall-Legierungen.

In einer weiteren vorteilhaften Ausgestaltung der erfindungsgemäßen Wasserarmatur weist der Montagesockel eine Ausnehmung zur Aufnahme des Innengehäuses der Wasserarmatur auf. Dadurch ist ein sicherer Halt der Wasserarmatur in dem Montagesockel gewährleistet. Es ist aber auch möglich, dass der Montagesockel einen Passkörper aufweist, der in das Gehäuse der Wasserarmatur einpassbar ist.

In einer weiteren vorteilhaften Ausgestaltung der Erfindung weist die Wasserarmatur eine als Bajonettverschluss ausgebildete Befestigungsvorrichtung zum lösbaren Verbinden des Montagesockels mit dem Innengehäuse auf. Dabei kann die Befestigungsvorrichtung einen drehbaren Haltering zur Aufnahme und Führung von mindestens einem Haltestift an seinem Innenumfang umfassen, wobei der Haltestift in eine Ausnehmung einer am Montagesockel ausgebildeten zumindest teilweise umlaufenden Wand eingreift, darüber hinausragt und darin geführt ist. Der Montagesockel ist in einer Aussparung an der entsprechenden Montageoberfläche befestigbar und weist eine Ausnehmung zur Aufnahme des Innengehäuses der Wasserarmatur auf. Der in die Ausnehmung des Montagesockels ragende Teil des Haltestifts greift in einer ersten Position in eine Ausnehmung eines zumindest teilweise umlaufenden Kragens des Innengehäuses ein, in einer zweiten Position liegt er auf dem Kragen des Innengehäuses auf. Dadurch ist gewährleistet, dass durch eine einfache Drehung des Halterings der Haltestift bzw. die Haltestifte auf dem Kragen des Innengehäuses zu liegen kommen und diesen am Montagesockel befestigen. Dabei wird in der ersten Position das Innengehäuse in die Ausnehmung des Montagesockels eingeführt, wobei der Kragen des Innengehäuses mittels seiner Ausnehmungen an den Stiften vorbeigeführt wird, so dass diese durch eine anschließende Drehung des Halterings auf dem Kragen positioniert werden können. Erfindungsgemäß wird eine Art Bajonettverschluss vorgeschlagen, der eine sehr einfache und schnelle Montage bzw. einen einfachen und schnellen Austausch von Wasserarmaturen gewährleistet.

Gemäß vorteilhaften Ausgestaltungen der erfindungsgemäßen Wasserarmatur kann die in der zumindest teilweise umlaufenden Wand des Montagesockels ausgebildete Ausnehmung als Langloch ausgebildet sein. Zudem kann die Ausnehmung derart dimensioniert sein, dass eine Bewegung des Haltestifts bzw. des Halterings um ca. 10 - 25 Winkelgrad möglich ist. Dadurch ist eine sichere Führung des Haltestifts in der Ausnehmung gewährleistet.

Gemäß weiteren vorteilhaften Ausgestaltungen der erfindungsgemäßen Wasserarmatur weist der Montagesockel mindestens einen Durchgangskanal für Warm- und/oder Kaltwasser auf, wobei der Durchgangskanal mit einem entsprechenden Durchgangskanal im Innengehäuse der Wasserarmatur flüssigkeitsleitend verbindbar ist. Zur Verbindung der genannten Durchgangskanäle können dabei separat ausgebildete Anschlusselemente dienen, die mit entsprechenden Dichtungen versehen sind und in die Durchgangskanäle einsteckbar sind.

In einer weiteren vorteilhaften Ausgestaltung der erfindungsgemäßen Wasserarmatur ist der Haltering hauben- oder rosettenartig ausgebildet und weist eine zentrale Öffnung für den Durchtritt des Innengehäuses auf. Zudem kann der Haltering gemäß einem weiteren Ausführungsbeispiel an einem auf der Montageoberfläche aufliegenden Bereich mindestens einen nach innen ragenden Vorsprung zum Eingriff in eine entsprechende Ausnehmung des zumindest teilweise umlaufenden Kragens des Montagesockels aufweisen. Damit ist einerseits eine sichere Verbindung zwischen dem Haltering und dem Montagesockel gewährleistet. Zudem ergibt sich ein Dichteffekt, der verhindert, dass Flüssigkeit zwischen den Haltering bzw. den Kragen des Montagesockels und der Montageoberfläche eindringen kann.

In einer weiteren vorteilhaften Ausgestaltung der Erfindung weist der Haltestift ein Basiselement zur Befestigung an einer Innenseite des Halterings und einen von dem Basiselement ausgehenden stiftartigen Vorsprung zum Eingriff in die in der Wand des Montagesockels ausgebildete Ausnehmung auf. Eine derartige Ausgestaltung der Haltestifte ist besonders vorteilhaft, da sie einerseits einen sicheren Halt der Haltestifte innerhalb der Ausnehmung bzw. an der Innenseite des Haltesrings gewährleistet und andererseits einfach herstellbar ist.

Weitere Einzelheiten, Merkmale und Vorteile der Erfindung ergeben sich aus dem in den Figuren dargestellten Ausführungsbeispiel. Es zeigen
- Figur 1: eine schematische Explosionsdarstellung der erfindungsgemäßen Wasserarmatur;
- Figur 2: eine schematische Explosionsdarstellung der erfindungsgemäßen Wasserarmatur gemäß Figur 1 aus einem weiteren Blickwinkel; und
- Figur 3: eine schematische Schnittdarstellung der erfindungsgemäßen Wasserarmatur.

Figur 1 zeigt eine schematische Explosionsdarstellung einer Befestigungsvorrichtung 10 für eine Wasserarmatur 12, insbesondere eine Befestigungsvorrichtung 10 zum lösbaren Befestigen eines Innengehäuses 14 der Wasserarmatur 12 an einem Montagesockel 16. Die Wasserarmatur 12 ist dabei nur teilweise dargestellt. Man erkennt, dass die Wasserarmatur 12 das Innengehäuse 14 sowie ein Außengehäuse 68 umfasst. Die Wasserarmatur 12 kann dabei als Wasserhahn, Mischbatterie oder Ähnliches ausgebildet sein. Des Weiteren erkennt man, dass der Montagesockel 16 eine Ausnehmung 18 zur Aufnahme des Innengehäuses 14 der Wasserarmatur 12 aufweist. Der Montagesockel 16 kann wiederum in einer Aussparung einer entsprechenden Montageoberfläche (nicht dargestellt) befestigt werden.

Die Befestigungsvorrichtung 10 weist einen drehbaren Haltering 20 zur Aufnahme und Fixierung von zwei Haltestiften 22 an seinem Innenumfang auf. In dem dargestellten Ausführungsbeispiel ist die Befestigungsvorrichtung 10 mit zwei Haltestiften 22 ausgebildet. Es ist aber auch möglich, dass die Befestigungsvorrichtung 10 nur einen Haltestift 22 oder eine Vielzahl von Haltestiften 22 aufweist. Die Haltestifte 22 greifen dabei in eine Ausnehmung 24 einer am Montagesockel 16 ausgebildeten und umlaufenden Wand 26 ein. Die Haltestifte 22 sind dabei derart ausgebildet, dass sie über die Wand 26 hinausragen. Dazu weisen die Haltestifte 22 jeweils ein Basiselement 58 sowie einen entsprechend lang ausgebildeten Vorsprung 60 auf. Das Basiselement 58 liegt dabei auf einem umlaufenden Kragen 32 des Montagesockels auf und kommt zwischen Befestigungsstegen 62, 64 an der Innenseite des Halterings 20 zu liegen (vergleiche auch Figur 2).

Der in die Ausnehmung 18 des Montagesockels 16 ragende Teil des Haltestifts 22 greift dabei in einer ersten Position in eine Ausnehmung 28 eines umlaufenden Kragens 30 des Innengehäuses 14 ein. In einer zweiten Position, die durch ein Drehen des Halterings 20 eingenommen werden kann, kommen die Haltestifte 22 anschließend auf dem Kragen 30 zu liegen. Die zweite Position stellt dabei die Befestigungs- oder Verschlussstellung der Befestigungsvorrichtung 10 dar. Die erste Position dient zum Einführen des Innengehäuses 14 in die Ausnehmung 18 des Montagesockels 16, wobei die in Richtung des Montagesockels 16 zeigende Oberfläche des Kragens 30 des Innengehäuses 14 auf einer entsprechenden Oberfläche eines ebenfalls umlaufenden Kragens 32 des Montagesockels 16 zu liegen kommt. Der umlaufende Kragen 32 dient zudem zur Auflage auf der Montageoberfläche. Die umlaufende Wand 26 ist auf dem Kragen 32 an der der Montageoberfläche abgewandten Seite ausgebildet.

Des Weiteren erkennt man, dass der Montagesockel 16 einen zylinderförmigen Körper 36 aufweist, wobei unterhalb des Kragens 32 am zylinderförmigen Körper 36 ein Außengewinde 34 ausgebildet ist. Das Außengewinde 34 dient dabei zur Aufnahme einer entsprechenden Befestigungsmutter zur Befestigung des Montagesockels 16 an der Montageoberfläche (nicht dargestellt).

In dem dargestellten Ausführungsbeispiel sind die Ausnehmungen 24 als Langlöcher ausgebildet. Sie sind dabei derart dimensioniert, dass eine Bewegung der Haltestifte 22 bzw. des Halterings 20 um ca. 10 - 25 Winkelgrad möglich ist.

Des Weiteren erkennt man, dass der Montagesockel 16 ein erstes elektrisches Kontaktelement 48 und das Innengehäuse 14 ein zweites elektrisches Kontaktelement 50 aufweist. Dabei sind das erste und zweite Kontaktelement 48, 50 derart positioniert, dass sie in einer ersten Position mit nicht am Montagesockel 16 befestigtem Innengehäuse 14 voneinander getrennt sind und in einer zweiten Position mit am Montagesockel 16 befestigtem Innengehäuse 14 sich kontaktieren. Dabei kann das erste elektrische Kontaktelement 48 mit einer Stromquelle (nicht dargestellt) und das zweite elektrische Kontaktelement 50 mit einem in der Wasserarmatur 12 angeordneten Mikroschalter (nicht dargestellt) elektrisch leitend verbunden sein. In dem dargestellten Ausführungsbeispiel sind die Kontaktelemente 48, 50 klammerartig ausgebildet und an entsprechenden Stegen des Montagesockels 16 und des Innengehäuses 14 befestigt. Es sind jedoch auch andere Ausgestaltungen der elektrischen Kontaktelemente 48, 50, wie zum Beispiel flächenartige Ausbildungen denkbar. In dem dargestellten Ausführungsbeispiel ist nur ein Paar eines zugeordneten ersten und zweiten Kontaktelements 48, 50 dargestellt. Es ist aber auch möglich, dass in dem Montagesockel 16 und dem Innengehäuse 14 mindestens ein weiteres Paar eines zugeordneten ersten und zweiten Kontaktelements zur Ausbildung einer weiteren elektrischen Verbindung des elektrischen Schalters zu einem oder mehreren außerhalb der Wasserarmatur angeordneten elektrischen Verbrauchern ausgebildet ist. Zudem besteht die Möglichkeit, dass in dem Montagesockel 16 und dem Innengehäuse 14 mindestens ein weiteres Paar eines zugeordneten ersten und zweiten Kontaktelements zur Ausbildung von mindestens einer Masseleitung von mindestens einem in oder an der Wasserarmatur angeordneten elektrischen Verbraucher ausgebildet ist. Bei den elektrischen Verbrauchern kann es sich dabei um eine Pumpe, eine in einem Wasserreservoir angeordnete Tauchpumpe oder eine Druckpumpe handeln. Es ist aber auch möglich, dass der elektrische Verbraucher eine in oder an der Wasserarmatur 12 angeordnete Beleuchtungsvorrichtung ist. Zudem ist denkbar, dass der elektrische Verbraucher eine in oder an der Wasserarmatur 12 oder in dem flüssigkeitsleitend verbundenen Wasserreservoir angeordnete UV-Desinfektionsleuchte ist.

Figur 2 zeigt eine schematische Explosionsdarstellung der Befestigungsvorrichtung 10 gemäß Figur 1 aus einem unterschiedlichen Blickwinkel. Man erkennt, dass am Innenumfang des Halterings 20 jeweils zwei Haltestege 62, 64 zur Aufnahme der Haltestifte 22 ausgebildet sind. Des Weiteren erkennt man, dass der Montagesockel 16 zwei Durchgangskanäle 38, 40 für den Zulauf von Warm- und Kaltwasser aufweist. Die Durchgangskanäle 38, 40 sind dabei mit entsprechenden Durchgangskanälen 42, 44 des Innengehäuses 14 der Wasserarmatur 12 flüssigkeitsleitend über entsprechende Anschlusselemente 46 verbindbar. Der Montagesockel 16 weist zudem eine Ausnehmung 70 zur Aufnahme von zum Beispiel elektrischen Kabeln auf. Es ist aber auch möglich, entsprechende elektrische Leitungen durch eine Öffnung 66 im zylinderförmigen Körper 36 des Montagesockels 16 ein- und auszuleiten.

In Figur 2 wird deutlich, dass der Haltering 20 hauben- bzw. rosettenartig ausgebildet ist und eine zentrale Öffnung 52 für den Durchtritt des Innengehäuses 14 aufweist.

Zum Lösen des Montagesockels 16 von der Wasserarmatur 12 bzw. dem Innengehäuse 14 wird der Haltering 20 von seiner Verschluss- bzw. Befestigungsposition in seine erste Position zurückgedreht. In dieser ersten Position geben die Haltestifte 22 das Innengehäuse 14 der Armatur 12 frei, die gesamte Armatur 12 kann aus dem Montagesockel 16 nach oben herausgezogen werden.

Figur 3 zeigt eine schematische Schnittdarstellung der Befestigungsvorrichtung 10 in der Verschluss- bzw. Befestigungsposition. Man erkennt, dass die Haltestifte 22 auf dem Kragen 30 des Innengehäuses 14 aufliegen und so das Innengehäuse 14 sicher mit dem Montagesockel 16 verbinden. Des Weiteren erkennt man, dass der Haltering 20 an dem auf der Montageoberfläche aufliegenden Bereich einen innen umlaufenden Vorsprung 54 zum Eingriff in eine entsprechende umlaufende Ausnehmung 56 des Kragens 32 des Montagesockels 16 aufweist. Zudem wird deutlich, dass die Durchgangskanäle 38, 44 flüssigkeitsleitend mittels des steckbaren Anschlusselements 46 verbunden sind. Auch die elektrische Verbindung beziehungsweise der Kontakt zwischen dem ersten und dem zweiten elektrischen Kontaktelement 48, 50 wird deutlich.

## Patentansprüche

1. Wasserarmatur mit einem Innengehäuse (14), wobei das Innengehäuse (14) lösbar an einem Montagesockel (16) befestigbar ist und der Montagesockel (16) in einer Aussparung einer entsprechenden Montageoberfläche angeordnet ist,
**dadurch gekennzeichnet,**
**dass** der Montagesockel (16) mindestens ein erstes elektrisches Kontaktelement (48) und das Innengehäuse (14) mindestens ein zweites elektrisches Kontaktelement (50) aufweist, wobei das erste und zweite Kontaktelement (48, 50) derart positioniert sind, dass die Kontaktelemente (48, 50) in einer ersten Position mit nicht am Montagesockel (16) befestigten Innengehäuse (14) voneinander getrennt sind und in einer zweiten Position mit am Montagesockel (16) befestigten Innengehäuse (14) sich kontaktieren.

2. Wasserarmatur nach Anspruch 1,
**dadurch gekennzeichnet,**
**dass** die Wasserarmatur (12) mindestens einen elektrischen Schalter, insbesondere einen Mikroschalter, zum Ein- und Ausschalten von mindestens einem elektrischen Verbraucher aufweist.

3. Wasserarmatur nach Anspruch 2,
**dadurch gekennzeichnet,**
**dass** das erste elektrische Kontaktelement (48) mit einer Stromquelle und das zweite elektrische Kontaktelement (50) mit dem elektrischen Schalter elektrisch leitend verbunden ist.

4. Wasserarmatur nach einem der vorhergehenden Ansprüche,
**dadurch gekennzeichnet,**
**dass** in dem Montagesockel (16) und dem Innengehäuse (14) mindestens ein weiteres Paar eines zugeordneten ersten und zweiten Kontaktelements zur Ausbildung einer elektrischen Verbindung eines elektrischen Schalters zu einem oder mehreren außerhalb der Wasserarmatur (12) angeordneten elektrischen Verbrauchern ausgebildet ist.

5. Wasserarmatur nach einem der vorhergehenden Ansprüche,
**dadurch gekennzeichnet,**
**dass** in dem Montagesockel (16) und dem Innengehäuse (14) mindestens ein weiteres Paar eines zugeordneten ersten und zweiten Kontaktelements zur Ausbildung von mindestens einer Masseleitung von mindestens einem in oder an der Wasserarmatur (12) angeordneten elektrischen Verbraucher ausgebildet ist.

6. Wasserarmatur nach einem der vorhergehenden Ansprüche,
**dadurch gekennzeichnet,**
**dass** der elektrische Verbraucher eine Pumpe, eine in einem Wasserreservoir angeordnete Tauchpumpe oder eine Druckpumpe ist.

7. Wasserarmatur nach einem der vorhergehenden Ansprüche,
**dadurch gekennzeichnet,**
**dass** der elektrische Verbraucher eine in oder an der Wasserarmatur angeordnete Beleuchtungsvorrichtung ist.

8. Wasserarmatur nach einem der vorhergehenden Ansprüche,
**dadurch gekennzeichnet,**
**dass** der elektrische Verbraucher eine in oder an der Wasserarmatur oder in einem flüssigkeitsleitend verbundenen Wasserreservoir angeordnete UV-Desinfektionsleuchte ist.

9. Wasserarmatur nach einem der vorhergehenden Ansprüche,
**dadurch gekennzeichnet,**
**dass** die Stromquelle die Stromquelle eines Wohnwagens, Caravans, Motorcaravans oder eines Bootes ist

10. Wasserarmatur nach einem der vorhergehenden Ansprüche,
**dadurch gekennzeichnet,**
**dass** der Montagesockel (16) eine Ausnehmung (18) zur Aufnahme des Innengehäuses (14) der Wasserarmatur (12) aufweist.

11. Wasserarmatur nach einem der vorhergehenden Ansprüche,
**dadurch gekennzeichnet,**
**dass** das Innengehäuse (14) und der Montagesockel (16) mittels einer als Bajonettverschluss ausgebildeten Befestigungsvorrichtung (10) miteinander lösbar verbindbar sind.

12. Wasserarmatur nach Anspruch 11,
**dadurch gekennzeichnet,**
**dass** die Befestigungsvorrichtung (10) einen drehbaren Haltering (20) zur Aufnahme und Führung von mindestens einem Haltestift (22) an seinem Innenumfang aufweist und der Haltestift (22) in eine Ausnehmung (24) einer am Montagesockel (16) ausgebildeten und zumindest teilweise umlaufenden Wand (26) eingreift, darüber hinausragt und darin geführt ist, wobei der in die Ausnehmung (18) des Montagesockels (16) ragende Teil des Haltestifts (22) in einer ersten Position in eine Ausnehmung (28) eines zumindest teilweise umlaufenden Kragens (30) des Innengehäuses (14) eingreift und in einer zweiten Position auf dem Kragen (30) aufliegt.

13. Wasserarmatur nach Anspruch 12,
**dadurch gekennzeichnet,**
**dass** die Ausnehmung (24) als Langloch ausgebildet ist.

14. Wasserarmatur nach Anspruch 12 oder 13,
**dadurch gekennzeichnet,**
**dass** die Ausnehmung (24) derart dimensioniert sind, dass eine Bewegung des Haltestifts (22) und des Halterings (20) um 10 - 25 Winkelgrad ermöglicht ist.

15. Wasserarmatur nach einem der Ansprüche 12 bis 14,
**dadurch gekennzeichnet,**
**dass** der Haltering (20) hauben- oder rosettenartig ausgebildet ist und eine zentral angeordnete Öffnung (52) für den Durchtritt des Innengehäuses (14) aufweist.

16. Wasserarmatur nach einem der vorhergehenden Ansprüche,
**dadurch gekennzeichnet,**
**dass** der Montagesockel (16) mindestens einen Durchgangskanal (38, 40) für Warm- und/oder Kaltwasser aufweist und der Durchgangskanal (38, 40) mit einem entsprechenden Durchgangskanal (42, 44) im Innengehäuse (14) der Wasserarmatur (12) flüssigkeitsleitend verbindbar ist.

17. Wasserarmatur nach Anspruch 16,
**dadurch gekennzeichnet,**
**dass** der Durchgangskanal (38, 40) im Montagesockel (16) mittels eines Anschlusselements (46) mit dem Durchgangskanal (42, 44) des Innengehäuses (14) verbindbar ist.

18. Wasserarmatur nach einem der Ansprüche 12 bis 17,
**dadurch gekennzeichnet,**
**dass** der Haltestift (22) ein Basiselement (58) zur Befestigung an einer Innenseite des Halterings (20) und einen von dem Basiselement (58) ausgehenden stiftartigen Vorsprung (60) zum Eingriff in die in der Wand (26) des Montagesockels (16) ausgebildete Ausnehmung (24) aufweist.

19. Wasserarmatur nach einem der vorhergehenden Ansprüche,
**dadurch gekennzeichnet,**
**dass** das erste und/oder zweite Kontaktelement (48, 50) klammerartig ausgebildet ist.
